# EUROPÄISCHE PATENTSCHRIFT

(11) **EP 3 491 896 B1**
(45) Veröffentlichungstag und Bekanntmachung des Hinweises auf die Patenterteilung: **19.11.2025**
(21) Anmeldenummer: 17754286.7
(22) Anmeldetag: 27.07.2017
(51) Int. Cl.: H05H 1/28, H05H 1/34

(54) **PLASMABRENNER**
PLASMA TORCH
TORCHE A PLASMA

(30) Priorität: 01.08.2016 DE 102016214146
(43) Veröffentlichungstag der Anmeldung: 05.06.2019
(73) Patentinhaber: Kjellberg-Stiftung, 03238 Finsterwalde (DE)
(72) Erfinder: KRINK, Volker, 03238 Finsterwalde (DE); GRUNDKE, Timo, 03238 Finsterwalde (DE); LAURISCH, Frank, 03238 Finsterwalde (DE); NOGOWSKI, René, 01187 Dresden (DE)
(74) Vertreter: Pfenning, Meinig & Partner mbB
(86) Internationale Anmeldenummer: PCT/EP2017/069020
(87) Internationale Veröffentlichungsnummer: WO 2018/024601

(56) Entgegenhaltungen:
- EP-A2- 0 790 756
- EP-A2- 1 849 550
- WO-A1-91/02619
- CA-A1- 2 917 397

## Beschreibung

Die Erfindung betrifft einen Plasmabrenner, insbesondere einen Plasmaschneidbrenner sowie ein Verfahren zum Betreiben eines Plasmabrenners.

Als Plasma wird ein thermisch hoch aufgeheiztes elektrisch leitfähiges Gas bezeichnet, das aus positiven und negativen Ionen, Elektronen sowie angeregten und neutralen Atomen und Molekülen besteht. Als Plasmagas werden unterschiedliche Gase, zum Beispiel das einatomige Argon und/oder die zweiatomigen Gase Wasserstoff, Stickstoff, Sauerstoff oder Luft eingesetzt. Diese Gase ionisieren und dissoziieren durch die Energie eines Lichtbogens. Der durch eine Düse eingeschnürte Lichtbogen wird dann als Plasmastrahl bezeichnet. Der Plasmastrahl kann in seinen Parametern durch die Gestaltung der Düse und Elektrode stark beeinflusst werden. Diese Parameter des Plasmastrahls sind zum Beispiel der Strahldurchmesser, die Temperatur, Energiedichte und die Strömungsgeschwindigkeit des Gases.

Beim Plasmaschneiden wird das Plasma in der Regel mittels einer Düse, die gas- oder wassergekühlt sein kann, eingeschnürt. Dadurch können Energiedichten bis 2x10⁶ W/cm² erreicht werden. Im Plasmastrahl entstehen Temperaturen bis 30.000 °C, die in Verbindung mit der hohen Strömungsgeschwindigkeit des Gases sehr hohe Schneidgeschwindigkeiten an Werkstoffen realisieren.

Plasmabrenner bestehen üblicherweise aus einem Plasmabrennerkopf und einem Plasmabrennerschaft. Im Plasmabrennerkopf sind eine Elektrode und eine Düse befestigt. Zwischen ihnen strömt das Plasmagas, das durch die Düsenbohrung austritt. Meistens wird das Plasmagas durch eine Gasführung, die zwischen der Elektrode und der Düse angebracht ist, geführt und kann in Rotation gebracht werden.

Moderne Plasmabrenner verfügen zudem über eine Zuführung für ein Sekundärmedium, entweder ein Gas oder eine Flüssigkeit. Die Düse wird dann von einer Düsenschutzkappe umgeben. Die Düse wird insbesondere bei flüssigkeitsgekühlten Plasmabrennern durch eine Düsenkappe, wie beispielsweise in DE 10 2004 049 445 A1 beschrieben, fixiert. Zwischen der Düsenkappe und der Düse strömt dann das Kühlmedium. Zwischen der Düse oder der Düsenkappe und der Düsenschutzkappe strömt dann das Sekundärmedium und tritt aus der Bohrung der Düsenschutzkappe aus. Es beeinflusst den durch den Lichtbogen und das Plasmagas gebildeten Plasmastrahl. Es kann durch eine Gasführung, die zwischen Düse oder Düsenkappe und Düsenschutzkappe angeordnet ist, in Rotation versetzt werden.

Die Düsenschutzkappe schützt die Düse und die Düsenkappe vor der Wärme oder dem herausspritzendem geschmolzenen Metall des Werkstücks, insbesondere beim Einstechen des Plasmastrahls in den Werkstoff des zu schneidende Werkstücks. Außerdem schafft es um den Plasmastrahl beim Schneiden eine definierte Atmosphäre.

So wird häufig Stickstoff als Sekundärgas eingesetzt, um beim Plasmaschneiden legierter Stähle zu verhindern, dass der in der Umgebungsluft vorhandene Sauerstoff mit den heißen Schnittkanten in Kontakt kommt und diese oxidieren. Außerdem bewirkt der Stickstoff, dass die Oberflächenspannung der Schmelze reduziert und somit besser aus der Schnittfuge ausgetrieben wird. Es entstehen bartfreie Schnitte.

Auch bei der Verwendung von Sauerstoff als Plasmagas für das Schneiden von Baustählen können durch unterschiedliche Zusammensetzungen des Sekundärgases, wie in DE 10 2006 018 858 A1 beschrieben, z. B. unterschiedliche Stickstoff und Sauerstoffanteile, unterschiedliche Effekte hinsichtlich der Schnittqualität erzielt werden.

Ebenso ist bekannt, zwischen den einzelne Schneidvorgängen die Zusammensetzung des Sekundärgases zu ändern, um zunächst kleine Löcher und dann große Konturen zu schneiden. Das Umschalten erfolgt dabei in dem Zeitraum, in dem nicht geschnitten wird.

Bekannt sind auch Anordnungen, bei denen Ventile, bevorzugt elektromagnetisch betriebene Ventile, das Sekundärmedium umschalten oder regeln. Diese befinden sich an einer Koppeleinheit zwischen den Gasschläuchen des Plasmabrenners und den Versorgungsschläuchen zur Gasversorgung sind.

Nachteile des Standes der Technik sind:
- Es ist kein schnelles Ein- und Ausschalten des Sekundärmediums möglich
- Es ist kein schnelles Umschalten von einem auf ein anderes Sekundärmedium möglich
- Es kann während des Schneidens nicht schnell auf Veränderungen, z.B. beim Anschneiden, Einstechen, Durchstechen, während des Schneiden, des Überfahrens der Schnittfuge oder am Schnittende durch Umschalten des Sekundärmediums reagiert werden.
- Es ist kein schneller Wechsel zwischen zwei Schneidvorgängen möglich

Ursache dafür sind Leitungen zwischen Ventilen und dem Plasmabrenner. Besonders kritisch ist dies, wenn zwischen unterschiedlichen Sekundärmedien, beispielsweise einem oxidierenden (Sauerstoff, Luft) und einem nicht oxidierenden Gas oder Gasgemisch umgeschaltet werden muss. Kritisch ist ebenfalls das Umschalten zwischen einer Flüssigkeit (z. B. Wasser, Emulsion, Öl, Aerosol) und einem Gas, da es bei Nutzung einer gemeinsamen Zuführung, z.B. einem Schlauch, das Gas zunächst die gesamte darin verbliebene Flüssigkeit ausspülen muss. Dies kann mehrere 100 ms dauern.

Die Anbringung von Ventilen am Plasmabrennerschaft ist für das Befestigen im Führungssystem ungünstig, insbesondere bei Schwenkaggregaten ist dies störend.

So betrifft CA 2 917 397 A1 einen Plasmabrenner, EP 1 849 550 A2 ein Verfahren zum Plasmaschneiden und EP 0 790 756 A2 ein Verfahren zum Plasmaschneiden und eine Vorrichtung, die ein sauerstoffreiches Gasschutzschild nutzt.

Aus WO 91/02619 A1 ist ein Plasmabrenner bekannt, der eine verbesserte Düse aufweist.

Es ist daher Aufgabe der Erfindung, Möglichkeiten für verbesserte Bedingungen beim Abschalten, Umschalten oder Veränderungen bei einem gesteuerten oder geregelten Betrieb eines Plasmabrenners bei der Zufuhr von Sekundärmedium anzugeben.

Bei dem erfindungsgemäßen Plasmabrenner, insbesondere Plasmaschneidbrenner ist durch mindestens eine Zuführung mindestens ein Sekundärmedium durch ein Gehäuse des Plasmabrenners bis zu einer Düsenschutzkappenöffnung und/oder weiteren Öffnungen, die in einer Düsenschutzkappe vorhanden sind, geführt. In der mindestens einen Zuführung ist unmittelbar innerhalb des Gehäuses des Plasmabrenners mindestens ein Ventil zum Öffnen und Verschließen der Zuführung vorhanden.

Die Zuführung ist in mindestens zwei parallele Zuführungen, durch die Sekundärmedium in Richtung Düsenschutzkappenöffnung und/oder weiteren Öffnungen strömt, aufgeteilt und innerhalb des Gehäuses sind dann mindestens zwei Ventile zum Öffnen und Verschließen der jeweiligen aufgeteilten Zuführung vorhanden, die jeweils einzeln aktivierbar sind, so dass die Möglichkeit besteht, dass eines der Ventile allein die Zuführung des Sekundärmediums öffnen kann, Sekundärmedium gleichzeitig durch beide aufgeteilten Zuführungen strömen oder eine Umschaltung von einer auf die andere aufgeteilte Zuleitung erfolgen kann.

Es besteht die Möglichkeit, in mindestens einer der aufgeteilten Zuführungen eine Blende, eine Drossel oder ein den freien Querschnitt der jeweiligen Zuführung gegenüber dem freien Querschnitt gegenüber der jeweils anderen aufgeteilten Zuführung veränderndes Element einzusetzen, so dass unterschiedliche Strömungswiderstände in den aufgeteilten Zuführungen für ein Sekundärmedium sowie unterschiedliche Strömungsgeschwindigkeiten und Drücke des Sekundärmediums erreichbar sind.

Bei einer weiteren erfindungsgemäßen Alternative sind mindestens zwei Zuführungen für zwei unterschiedliche Sekundärmedien durch das Gehäuse des Plasmabrenners bis zu einer Düsenschutzkappenöffnung geführt werden und/oder weiteren Öffnungen, die in der Düsenschutzkappe vorhanden sind, geführt sind und in den Zuführungen für jeweils ein Sekundärmedium innerhalb des Gehäuses jeweils mindestens ein Ventil zum Öffnen und Verschließen der jeweiligen Zuführung vorhanden ist.

Die Zuführungen sollen in einer erfindungsgemäßen Alternative so ausgebildet sein, dass die Zusammenführung der aufgeteilten Zuführungen für ein Sekundärmedium oder die Zusammenführung der Zuführungen für unterschiedliche Sekundärmedien innerhalb des Gehäuses des Plasmabrenners, innerhalb des Plasmakopfes, in einem mit der Düse oder Düsenkappe und der Düsenschutzkappe gebildeten Raum, der Zusammenfluss der Sekundermedienströme aus den aufgeteilten Zuführungen und/oder vor, während bzw. nach dem Passieren einer Gasführung des Plasmabrenners erfolgt. Dementsprechend sollte der Zusammenfluss innerhalb des Gehäuses, oder Plasmakopfes erfolgen.

An der Gasführung sollten mindestens zwei Öffnungen oder zwei Gruppen von Öffnungen, die das/die jeweilige(n) Sekundärmedium/-medien führen, vorhanden sein. Mit diesen Öffnungen kann eine gezielte Beeinflussung der aus den Öffnungen austretenden Sekundärmedien erreicht werden. Dazu können die Öffnungen unterschiedlich große und geometrisch gestaltete freie Querschnitte und/oder in unterschiedlichen Achsrichtungen ausgerichtet sein. Öffnungen unterschiedlicher Gruppen können radial versetzt zueinander angeordnet sein. Auch die Anzahl von Öffnungen in den einzelnen Gruppen kann unterschiedlich gewählt werden.

Die innerhalb des Gehäuses angeordneten Ventile können elektrisch, pneumatisch oder hydraulisch betätigt werden und besonders bevorzugt als Axialventil ausgebildet sein.

Die im Gehäuse angeordneten Ventile sollten einen maximalen Außendurchmesser oder eine maximale mittlere Flächendiagonale von 15 mm, bevorzugt maximal 11 mm und/oder eine maximale Länge von 50 mm, bevorzugt maximal 40 mm, besonders bevorzugt maximal 30 mm aufweisen und/oder der maximale Außendurchmesser des Gehäuses sollte 52 mm betragen und/oder der maximale Außendurchmesser der Ventile sollte maximal %, bevorzugt maximal 1/5 des Außendurchmessers oder einer maximalen mittleren Flächendiagonale des Gehäuses aufweisen und/oder eine maximale elektrische Leistungsaufnahme von 10 W, bevorzugt von 3 W, besonders bevorzugt von 2 W zu ihrem Betrieb erfordern.

Bei einem oder mehreren elektrisch betreibbaren Ventil(en) sollte das jeweilige Sekundärmedium oder das Plasmagas die Wicklung einer Spule (S) durchströmen, um einen Kühleffekt zu erreichen.

Vorteilhaft kann als Schnellwechselbrenner mit einem von einem Plasmabrennerkopf trennbaren Plasmabrennerschaft ausgebildet sein. Dadurch kann schnell und einfach an unterschiedliche Bearbeitungsaufgaben erreicht werden.

Die Düsenschutzkappe sollte zusätzlich zur Düsenschutzkappenöffnung oder einer Halterung der Düsenschutzkappe über mindestens eine Öffnung verfügen, durch die zumindest ein Teil eines der Sekundärmedien strömt. Bei mehreren vorhandenen Öffnungen kann jeweils ein Sekundärmedium durch eine oder mehrere ausgewählte Öffnung(en) in Richtung Werkstückoberfläche austreten. Es besteht aber auch die Möglichkeit, wie bereits angesprochen durch eine Gruppe von Öffnungen ein Sekundärmedium und durch Öffnungen, die einer anderen Gruppe zugeordnet sind ein anderes Sekundärmedium ausströmen zu lassen. Es kann auch mindestens eine Öffnung vorhanden sein, durch die ein Sekundärmediumgemisch, das aus zwei unterschiedlichen Sekundärmedien gebildet ist, austreten kann.

Es können gasförmige und/oder flüssige Sekundärmedien eingesetzt werden. Dabei kann es sich um zwei unterschiedliche Gase, z.B. ausgewählt sind aus Sauerstoff, Stickstoff und einem Edelgas sind, zwei unterschiedliche Flüssigkeiten, die z.B. ausgewählt sind aus Wasser, einer Emulsion, Öl und einem Aerosol oder um ein gasförmiges und ein flüssiges Sekundärmedium handeln. Es besteht aber auch die Möglichkeit, zwei Sekundärmediumgemische einzusetzten, die jeweils mit den gleichen Gasen und/oder Flüssigkeiten gebildet sind und sich dabei lediglich die Anteile der das jeweilige Gemisch bildenden Sekundärmedien voneinander unterscheiden. Dies kann beispielsweise ein unterschiedlicher Anteil an im Sekundärmediengemisch enthaltenem Sauerstoff sein.

Bei einer weiteren erfindungsgemäßen Alternative bei einem Verfahren zum Betreiben eins Plasmabrenners wird/werden das/die Ventil(e), die in einer Zuführungen für Sekundärmedium angeordnet ist/sind, geöffnet, wenn zumindest ein Teil des elektrischen Schneidstromes durch das Werkstück fließt, so dass in diesem Betriebszustand Sekundärmedium aus dem Plasmabrenner in Richtung Werkstückoberfläche ausströmen kann. In einem Zeitraum, in dem ein Pilotlichtbogen ausgebildet ist, sollte(n) das/die Ventil(e) geschlossen gehalten sein. Dies wird mit einer Steuerung erreicht, die bevorzugt an eine Datenbank angeschlossen ist.

Während des Einstechens des Plasmastrahls in den Werkstoff des Werkstücks kann als ein Sekundärmedium eine Flüssigkeit oder ein Flüssigkeits-GasGemisch und zum Schneiden ein Gas oder Gasgemisch als ein Sekundärmedium eingesetzt werden.

Das/die Ventil(e), das/die in einer Zuführung für Sekundärmedium angeordnet ist/sind, sollte(n) bei der weiteren Alternative frühestens zu dem Zeitpunkt geöffnet werden können, so dass dann aus der Düsenschutzkappenbohrung Sekundärmedium strömt, an dem beim Einstechen in ein Werkstück das Werkstück mindestens zu 1/3, besser zur Hälfte und am besten vollständig durchstochen worden ist.

Mindestens ein Ventil, das in einer Zuführung für Sekundärmedium angeordnet ist, sollte bei der weiteren Alternative auch während des Schneidbeginns, zwischen zwei Schneidabschnitten, beim Überfahren einer Schnittfuge F oder am Schneidende ein-, ausgeschaltet werden können. Es besteht dabei die Möglichkeit zwei Ventile, die in zwei unterschiedlichen Zuführungen für Sekundärmedium angeordnet sind, bei oder während dieser Bearbeitungsaufgaben umzuschalten. D.h. das ein bis dahin geöffnetes Ventil geschlossen und ein bis dahin geschlossenes Ventil geöffnet werden kann.

Bei einem Beginn zum Schneiden mit einem Plasmastrahl kann ein Einstechen oder Anschneiden erfolgen.

Beim Schneiden einer Kontur kann ein Wechsel der Parameter des Sekundärmediums (wie vorher beschrieben) erfolgen und mindestens ein weiterer Parameter des Plasmaschneidprozesses geändert werden. Dies kann beispielsweise eine Anpassung der elektrischen Parameter, eine Anpassung der Vorschubgeschwindigkeit, des Volumenstroms, der Abstand des Plasmabrenners zur Werkstückoberfläche und/oder die Zusammensetzung des Plasmagases sein. Dazu können sämtliche Parameter in einer Datenbank abgelegt sein und so genutzt werden, dass ein automatischer Betrieb mit einer Steuerung des Plasmabrenners möglich ist. Neben den erwähnten Parametern können auch die Parameter für die jeweilige Bearbeitung eines Werkstückes in der Datenbank vorliegen und genutzt werden.

Nachfolgend soll die Erfindung beispielhaft erläutert werden. Die einzelnen in den Figuren gezeigten und dazu erläuterten Merkmale können unabhängig vom jeweiligen Beispiel oder der jeweiligen Figur miteinander kombiniert werden.

Dabei zeigen:
- Figur 1: in schematischer Form eine Schnittdarstellung durch ein Beispiel eines erfindungsgemäßen Plasmabrenners mit einer Sekundärmediumzuführung mit einem Ventil und einer Plasmagaszuführung;
- Figur 2: in schematischer Form eine Schnittdarstellung durch ein Beispiel eines erfindungsgemäßen Plasmabrenners mit einer Sekundärmediumzuführung mit zwei Ventilen und einer Plasmagaszuführung;
- Figur 3: in schematischer Form eine Schnittdarstellung durch ein weiteres Beispiel eines erfindungsgemäßen Plasmabrenners mit einer Sekundärmediumzuführung mit zwei Ventilen und einer Plasmagaszuführung;
- Figur 4: in schematischer Form eine Schnittdarstellung durch ein weiteres Beispiel eines erfindungsgemäßen Plasmabrenners mit einer Sekundärmediumzuführung mit zwei Ventilen und einer Plasmagaszuführung;
- Figur 5a u. b: eine Führung für Sekundärmedien;
- Figur 6: in schematischer Form eine Schnittdarstellung durch ein Beispiel eines erfindungsgemäßen Plasmabrenners mit zwei Sekundärmediumzuführungen mit zwei Ventilen und einer Plasmagaszuführung;
- Figur 7: in schematischer Form eine Schnittdarstellung durch ein weiteres Beispiel eines erfindungsgemäßen Plasmabrenners mit zwei Sekundärmedienzuführungen mit zwei Ventilen und einer Plasmagaszuführung;
- Figur 8: in schematischer Form eine Schnittdarstellung durch ein weiteres Beispiel eines erfindungsgemäßen Plasmabrenners mit zwei Sekundärmediumzuführungen mit zwei Ventilen und einer Plasmagaszuführung;
- Figur 9: in schematischer Form eine Schnittdarstellung durch ein Beispiel eines erfindungsgemäßen Plasmabrenners mit zwei Sekundärmediumzuführungen mit zwei Ventilen und einer Plasmagaszuführung mit einem Ventil und einem Entlüftungsventil;
- Figur 10: in schematischer Form eine Schnittdarstellung durch ein Beispiel eines erfindungsgemäßen Plasmabrenners mit zwei Sekundärmediumzuführungen mit zwei Ventilen und zwei Plasmagaszuführungen mit zwei Ventilen und einem Entlüftungsventil;
- Figur 11: eine Schnittdarstellung durch ein bei der Erfindung einsetzbares Axialventil;
- Figur 12: Möglichkeit für die Anordnung von Ventilen innerhalb des Gehäuses eines Plasmabrenners und
- Figur 13: eine weitere Möglichkeit für die Anordnung von Ventilen innerhalb des Gehäuses eines Plasmabrenners.
- Figur 14: eine weitere Möglichkeit für die Anordnung von Ventilen innerhalb des Gehäuses eines Plasmabrenners.
- Figur 15a u. b: eine Schnittkontur mit großen und kleinen Abschnitten (Konturen)
- Figur 16a u. b: eine Schnittkontur mir Senkrecht- und Fasenschnitt und
- Figur 17: einen Plasmabrenner mit seiner Positionierung zum Werkstück

**Figur 1** zeigt einen Plasmabrenner 1 mit einem Plasmabrennerkopf 2 mit einer Düse 21, einer Elektrode 22, einer Düsenschutzkappe 25, einer Zuführung 34 für ein Plasmagas PG1, einer Zuführung 61 für das Sekundärmedium SG1 sowie einem Plasmabrennerschaft 3, der ein Gehäuse 30 aufweist. Bei der Erfindung, also auch bei allen anderen Beispielen, die unter die Erfindung fallen, kann der Plasmabrennerschaft 3 einteilig ausgebildet sein und lediglich mit einem entsprechend konfigurierten Gehäuse 30 gebildet sein, an dem alle erforderlichen Komponenten vorhanden und ausgebildet sein können.

Die Zuführung 61 kann außerhalb des Gehäuses 30 ein Gasschlauch sein, der für eine Zuleitung von Sekundärmedium SG1 mit einer Koppeleinheit 5 verbunden ist. An den Gasschlauch schließt sich ein weiterer Teil der Zuführung 61 und das Ventil 63 an, die innerhalb des Gehäuses 30 angeordnet sind.

Die Zuführung 34 kann außerhalb des Gehäuses 30 ein Gasschlauch sein, der für eine Zuleitung von Plasmagas PG1 mit einer Koppeleinheit 5 verbunden ist. In der Koppeleinheit 5 ist ein Magnetventil 51 zum Öffnen und Schließen der Zuführung 34 angeordnet. An den Gasschlauch schließt sich ein weiterer Teil der Zuführung 34 an, der innerhalb des Gehäuses 30 ausgebildet ist.

Die Elektrode 22 und die Düse 21 sind durch die Gasführung 23 in einem Abstand zueinander angeordnet, so dass sich ein Raum 24 innerhalb der Düse 21 bildet. Die Zuführung 34 des Plasmagases PG1 ist mit dem Raum 24 verbunden.

Die Düse 21 hat eine Düsenbohrung 210, die je nach elektrischem Schneidstrom in ihrem Durchmesser von 0,5 mm für 20 A bis zu 7 mm für 800 A variieren kann. Die Gasführung 23 hat ebenfalls Öffnungen oder Bohrungen (nicht dargestellt), durch die das Plasmagas PG1 strömt. Diese können ebenfalls in unterschiedlicher Größe oder Durchmesser und sogar Anzahl gestaltet sein.

Die Düse 21 und die Düsenschutzkappe 25 sind in einem Abstand zueinander angeordnet, so dass die Räume 26 und 28 innerhalb der Düsenschutzkappe 25 gebildet werden. Der Raum 26 befindet sich in Strömungsrichtung des Sekundärmediums SG1 gesehen vor der Führung 27, der Raum 28 befindet sich zwischen der Führung 27 und der Düsenschutzkappenöffnung 250. Mit Hilfe der Gasführung 27 kann die Strömung des Sekundärmediums SG1 beispielsweise ein Gas, Gasgemisch, eine Flüssigkeit oder ein Gas-Flüssigkeitsgemisch symmetriert und/oder in Rotation versetzt werden. Es besteht auch die Möglichkeit, dass keine Führung 27 eingesetzt ist, wenn z.B. keine Rotation des Sekundärmediums SG1 gewünscht wird. Die Düse 21 kann außerdem durch eine Düsenkappe o.ä. fixiert sein (nicht dargestellt). Dann bilden die Düsenkappe und die Düsenschutzkappe die Räume 26 und 28.

Das Sekundärgas SG1 wird also über die Zuführung 61 und das im Plasmabrennerschaft angeordnete Ventil 63 in den Raum 26 geleitet, durch die Führung 27 symmetriert und in Rotation versetzt. Das Sekundärgas SG1 strömt dann in den Raum 28 tritt dann aus der Düsenschutzkappenöffnung 250 aus. Es besteht auch die Möglichkeit, dass sich in der Düsenschutzkappe 25 oder einer Halterung für die Düsenschutzkappe 25 eine oder mehrere weitere Bohrungen 250a befinden, durch die das Sekundärmedium SG1 ausströmt.

Das Ventil 63 ist als Axialventil in kleiner Bauform ausgeführt. So hat es beispielsweise einen Außendurchmesser D von 11 mm und eine Länge L von 40 mm. Es benötigt für den Betrieb eine geringe elektrische Leistung, hier beispielsweise ca. 2 W, um die Erwärmung im Gehäuse 30 zu reduzieren.

Beim Zünden des Lichtbogens und während des Schneidens strömt das Plasmagas PG1 durch das geöffnete Ventil 51 und die Zuführung 34 in das Gehäuse 30 und von dort in den Raum 24 zwischen Elektrode 22 und Düse 21 und strömt letztlich durch die Düsenbohrung 210 und die Düsenschutzkappenöffnung 250 aus. Nach dem Schneiden wird das Ventil 51 wieder geschlossen und die Versorgung 34 des Plasmagases PG1 entleert sich.

Das Sekundärmedium, hier im Beispiel ein Gas (Sekundärgas SG1) kann zeitgleich mit dem Ventil 51 des Plasmagases PG1 durch das Ventil 63 geschaltet werden. Durch die erfindungsgemäße Anordnung des Ventils 63 im Plasmabrennerschaft 3 und nah am Plasmabrennerkopf 2 kann das Sekundärmedium SG1 auch zu anderen Zeitpunkten ein- und ausgeschaltet werden.

Beim Plasmaschneiden wird zunächst der Pilotlichtbogen mit geringem elektrischen Strom, beispielsweise 10 A bis 30 A, der zwischen der Elektrode 22 und der Düse 21 brennt, gezündet. Berührt der durch den Pilotlichtbogen erzeugte Plasmastrahl 6 das zu schneidende Werkstück W setzt der Lichtbogen von der Düse 21 auf das Werkstück W über. Die Steuerung der Plasmaschneidanlage erkennt dies sensorisch und erhöht den elektrischen Strom auf den benötigten Wert, je nach Werkstückdicke im Bearbeitungsbereich auf 30 A bis 600 A.

Während der Zeit in der der Pilotlichtbogen brennt, wird das Sekundärmedium SG1 noch nicht benötigt. Es stört und verkürzt den aus der Düse 21 heraustretenden Plasmastrahl 6 sogar, da es diesen seitlich anströmt. Deshalb muss der Plasmabrenner 1 mit seiner Düsenschutzkappenöffnung 250 und/oder Öffnungen 250a dichter am Werkstück W positioniert werden. Dies wiederum führt zur Gefährdung der Düsenschutzkappe 25 und der Düse 21 durch heißen hochspritzenden aufgeschmolzenen Werkstoff. Abhilfe schafft hier das Zuschalten des Sekundärmediums SG1 erst zu dem Zeitpunkt, an dem zumindest ein Teil des elektrischen Schneidstromes über das Werkstück W fließt und der Lichtbogen zumindest teilweise auf das Werkstück W übergegangen ist. So kann einerseits die Düsenschutzkappenöffnung 250 des Plasmabrenners 1 zum Einstechen weit genug weg von der oberen Fläche des Werkstücks positioniert werden und der Lichtbogen setzt dennoch über. Andererseits werden durch eine erfindungsgemäße Anordnung, die das schnelle, nur wenig zeitverzögerte Zuführen und Strömen nach dem Einschalten des Ventils 63 des Sekundärmediums SG1 sichert, die Düsenschutzkappe 25 und die Düse 21 vor hochspritzendem aufgeschmolzenem heißen Werkstoff des zu bearbeitenden Werkstücks W geschützt. Besonders wichtig ist dies bei dicken zu schneiden Werkstücken mit Dicken ab ca. 20 mm.

Bei dünneren Werkstücken W ist es dagegen oft sogar besser, wenn das Sekundärmedium SG1 erst dann durch die Düsenschutzkappenöffnung 250 strömt, wenn das Werkstück W teilweise oder vollständig mit dem Plasmastrahl 6 durchstochen ist. Strömt während eines Teils Zeit des Lochstechens oder der gesamten Zeit des Lochstechens - das ist die Zeit, die benötigt wird, um das Werkstück W vollständig zu durchzustoßen - das Sekundärgas nicht, können kleinere Einstechlöcher erreicht werden. Dies führt zu weniger Schlackeablagerungen auf der Werkstückoberfläche, die den Schneidprozess stören können.

Auch beim Anschneiden an einer Kante ist es sinnvoll das Sekundärmedium SG1 nicht strömen zu lassen und das Ventil 63 geschlossen zu halten, weil auch hier der Pilotlichtbogen bereits mit größerem Abstand auf das Werkstück W übergeht und sicherer anschneidet.

Beim Schneiden selbst, wird das Sekundärmedium SG1 wiederum benötigt, um durch seinen Einfluss die Schnittqualität zu verbessern. Dies soll unmittelbar nach dem Lochstechen oder Anschneiden erfolgen, um von Beginn des Schneidens an eine gute Schnittqualität zu erzielen. Zur Schnittqualität gehören die Rechtwinkligkeits- und Neigungstoleranz, Rauigkeit und der Bartanhang sowie der Rillennachlauf (DIN EN ISO 9013).

Positiv kann ein nichtströmendes Sekundärmedium SG1 auch beim Überfahren von Schnittfugen F oder beim Schneiden von Ecken oder Rundungen wirken. Das Schwingen oder Pulsieren des Plasmastrahls 6 kann reduziert werden.

In **Figur 2** ist eine ähnliche Anordnung wie in Figur 1 gezeigt, jedoch befinden sich in der Zuführung 61 für das Sekundärmediums SG1 im Gehäuse 30 des Plasmabrenners 1 zwei parallel geschaltete Ventile 63 und 64. Die Zuführung 61 des Sekundärmediums SG1 wird so in die Zuführungen 61a mit dem Ventil 64 und 61b mit dem Ventil 63 geteilt. So ist es möglich, zu den in der Beschreibung zur Figur 1 genannten Zeitpunkten die Strömung des Sekundärmediums SG1 ein- und auszuschalten, sondern zusätzlich auch noch den Volumenstrom auf einfache Art und Weise schnell zu ändern. Hier ist beispielhaft dafür in der Zuführung 61a eine Blende 65 eingebaut, die den Volumenstrom im Vergleich zur Zuführung 61b reduziert, was durch den entsprechend kleineren freien Querschnitt, durch den das Sekundärmedium SG1 strömen kann, erreichbar ist. Die Zuführungen 61a und 61b der Teilgasströme von Sekundärmedium SG1a und SG1b des Sekundärgases SG1 werden hier im Plasmabrennerschaft 3 wieder zusammengeführt. So muss nur eine Zuführung 61 zum Plasmabrennerkopf 2 für das Sekundärmedium SG1 bereitgestellt werden. Insbesondere für einen Plasmabrenner 1 mit Schnellwechselkopf ist dies von Vorteil.

Eine Reduzierung der Sekundärmediumströmung wirkt zu den gleichen Zeitpunkten positiv, wie dies die beim Beispiel nach Figur 1 beschriebenen Abschnitte ohne strömendes Sekundärmedium SG1 sind.

Durch die neben dem schnellen Ein- und Ausschalten der Strömung des Sekundärmediums SG1 zusätzliche Möglichkeit der Einstellung unterschiedlich großer Volumenströme kann der Plasmaschneidprozess insbesondere an den Übergangsvorgängen, wie Einstechen, Anschneiden, Überfahren einer Fuge F, Schneiden einer Ecke oder einer Rundung weiter verbessert werden. Weiterhin wird im Gegensatz zum Beispiel nach Figur 1 die Düse 21 hier von einer Düsenkappe 29 fixiert. Dies ermöglicht, dass im Raum zwischen der Düse 21 und der Düsenkappe 22 ein Kühlmedium, beispielsweise Kühlwasser strömt (nicht dargestellt).

**Figur 3** zeigt beispielhaft eine ähnliche Anordnung wie Figur 2, jedoch werden die Zuführungen 61a und 61b der Sekundärmedien SG1a und SG1b zum Sekundärmedium SG1 erst im Plasmabrennerkopf 2 zusammengeführt. In diesem Beispiel erfolgt die Zusammenführung in Strömungsrichtung des Sekundärmediums SG1 gesehen weiter vor der Führung 27 des Sekundärmediums.

**Figur 4** zeigt ebenfalls eine Anordnung, in der die Zuführungen 61a und 61b des Sekundärmediums SG1 erst im Plasmabrennerkopf 2 zusammengeführt werden. In diesem Beispiel erfolgt die Zusammenführung im von der Düsenschutzkappe 25 und Düsenkappe 29 in Strömungsrichtung des Sekundärmediums SG1 nach der Gasführung 27 des Sekundärmediums. Die Gasführung 27 verfügt über zwei Gruppen von Öffnungen, die eine Gruppe für das Sekundärmedium SG1a und die andere Gruppe für das Sekundärmedium SG1b.

Vorteilhafterweise unterscheiden sich die Öffnungen in ihrer Gestaltung, Dimensionierung und/oder Ausrichtung ihrer Mittenachsen (Strich-Punkt-Linien), hier beispielhaft im Versatz von der Radialen. Die Öffnungen 271 und 272 der Gruppen können in verschiedenen Ebenen und in den Ebenen jeweils versetzt zueinander angeordnet sein. Dies zeigt auch **Figur 5****.** So kann das Sekundärmedium SG1 in zwei unterschiedlich rotierende Sekundärmediumströme SG1a und SG1b sowie SG1 und SG2 aufgeteilt werden, die letztlich den Plasmastrahl 6 umströmen.

So ist beim Einstechen in den Werkstoff des Werkstücks W oft eine geringe oder keine Rotation eines strömenden Sekundärmediums SG1 sinnvoll, beim Schneiden dagegen ist eine größere Rotation vorteilhaft. Durch den einen größeren Versatz g von der Radialen wird die Rotation der austretenden Sekundärmediumströmung erhöht. Zusätzlich ergibt sich die Möglichkeit während eines Schneidens durch das Umschalten oder gemeinsame Einschalten der Strömungen der Sekundärmedien SG1a und SG1b die Schnittqualität zu beeinflussen. Dabei werden lange gerade Abschnitte mit großer Rotation des ausströmenden Sekundärmediums SG1 und hoher Vorschubgeschwindigkeit und kleine Abschnitte mit geringerer Rotation des ausströmenden Sekundärmediums SG1 und kleinerer Vorschubgeschwindigkeit geschnitten. Ein langer Abschnitt beginnt in der Regel bei einer Länge, die mindestens dem doppelten der Dicke des zu schneidenden Werkstücks W entspricht, er liegt jedoch mindestens bei 10 mm Länge. Mit größerer Rotation, also größerer Winkelgeschwindigkeit der Strömung des Sekundärmediums SG1 kann schneller geschnitten werden, bei geringerer Rotation muss langsamer geschnitten werden. Eine geringere Vorschubgeschwindigkeit ist jedoch für das Schneiden von kleinen Abschnitten, z. B. kleinen Radien, die beispielsweise kleiner als die doppelte Dicke des Werkstücks W betragen, Sägezähnen, Viereckkonturen, deren Kantenlänge ebenfalls kleiner als das Doppelte der Dicke des Werkstücks W im jeweiligen Bearbeitungsbereich beträgt, vorteilhaft. Durch die geringere Vorschubgeschwindigkeit führt das Führungssystem den Plasmabrenner 1 auch bei Richtungsänderungen der ausgeführten Bewegung genauer. Außerdem läuft der Plasmastrahl 6 nicht nach, der Rillennachlauf wird reduziert, was bei Ecken an Innenkonturen (Figur 17) und Innenecken positiv wirkt. Bei langen Abschnitten spielt dies keine Rolle, hier kann mit großer Rotation der Strömung des Sekundärmediums SG1 mit größerer Vorschubgeschwindigkeit geschnitten werden.

**Figuren 5a** **und b** zeigen beispielhaft eine Führung 27 für das Sekundärmedium, hier beispielhaft Gas, das hier als Sekundärgas SG1, SG2, SG1a und SG1b bezeichnet ist.

Die Gruppe der Bohrungen 271 sind für das Sekundärmedium SG1 oder SG1a, die Bohrungen der Gruppe 272 für das Sekundärmedium SG2 oder SG1b. Die Bohrungen einer Gruppe sind in einer Ebene angeordnet. Die Gruppe der Bohrungen 271 weist beispielhaft einen Versatz zur Radialen von 3 mm und die Gruppe der Bohrungen 272 keinen Versatz zur Radialen auf. Wenn diese Führung 27 in den Plasmabrenner 1 nach Figur 4 eingebaut ist, verfügt die Strömung des Sekundärmediums SG1a, das durch die Zuführung 61a und die Gruppe der Bohrungen 271 zugeführt wird, über eine größere Rotation mit höherer Winkelgeschwindigkeit als die Strömung des Sekundärmediums SG1b, das durch die Zuführung 61b und die Gruppe der Bohrungen 272 zugeführt wird.

Es sind auch andere Öffnungen als Bohrungen 271 und 272, wie z. B. Nuten, Vierecke, halbkreisförmige oder eckige Formen möglich. Ebenso können die Öffnungen unterschiedlich große freie Querschnitte aufweisen, durch die Sekundärmedium austreten kann.

Die Anordnung gemäß **Figuren 6** weist die Merkmale des Beispiels nach Figur 1 auf, hat aber zusätzlich zur Zuführung 61 für das Sekundärmedium SG1 eine Zuführung 62 für ein zweites Sekundärmedium SG2. Die Zuführungen 61, 62 können außerhalb des Gehäuses 30 Schläuche sein, die für eine Zuleitung der Sekundärmedien SG1, SG2 mit einer Koppeleinheit 5 verbunden sind. An den Schläuchen schließen sich jeweils ein weiterer Teil der Zuführungen 61, 62 und jeweils die Ventil 63, 64 an, die innerhalb des Gehäuses 30 angeordnet sind.

Die Zuführungen 61 und 62 der Sekundärmedien SG1 und SG2 werden hier im Plasmabrennerschaft 3 wieder zusammengeführt. So muss nur eine Zuführung 66 zum Plasmabrennerkopf 2 für die Sekundärmedien SG1 und SG2 bereitgestellt werden. Für einen Plasmabrenner 1 mit Schnellwechselkopf ist dies von besonderem Vorteil.

Durch diese Anordnung kann zusätzlich zum schnellen Ein- und Ausschalten sowie der schnellen Änderung des Volumenstroms der Sekundärmedienströme auch die Zusammensetzung des austretenden Sekundärmediums durch Umschalten oder gleichzeitiges Einschalten der Ventile 63, 64 erfolgen. So werden bei einem Werkstück W aus Baustahl kleine Konturen oder kleine Abschnitte mit einem Sekundärmediumgemisch geschnitten, das einen höheren Anteil an Sauerstoff in Bezug zu einem Anteil an Stickstoff; CO₂, Luft oder Argon aufweist als bei großen Abschnitten. Hier gelten die Angaben, die bei der Erläuterung Figur 4 gemacht wurden. Beispielhaft sind solche Konturen auch in den Figuren 15a und 15b dargestellt. Der Sauerstoffanteil liegt dann bei über 40 Vol.-%. Bei K3 handelt es sich um einen kleinen Abschnitt und bei den Abschnitten K1 und K5 um größere Abschnitte.

Ebenso ist es von Vorteil, wenn beim Einstechen in Baustahl mit Sauerstoff als alleiniges Sekundärmedium eingestochen wird, weil dadurch die Schmelze dünnflüssiger wird und das Einstechen schneller vonstattengeht. Beim Schneiden selbst kann ein zu hoher Sauerstoffanteil wieder zur Bildung von Unregelmäßigkeiten auf der Schnittkante oder -fläche führen. Auch hier ist ein schnelles Umschalten vorteilhaft.

Ein weiterer Anwendungsfall ist die Nutzung einer Flüssigkeit, beispielsweise Wasser, als eines der eingesetzten Sekundärmedien. So kann vorteilhaft zum Einstechen in Baustahl Wasser als Sekundärmedium SG1 strömen. Dies verhindert oder reduziert die hochspritzenden heißen Metallspritzer und schützt so den Plasmabrenner 1 und auch die Umgebung. Nach dem Durchstechen durch das Werkstück W wird das Wasser ausgeschaltet und es strömt ein Gas oder Gasgemisch als Sekundärmedium SG2. Auch für hochlegierten Stahl und Nichteisenmetalle kann das Verfahren eingesetzt werden.

Weiterhin kann das Sekundärmedium oder Sekundärmediumgemisch auch beim Übergang von Senkrechtscheiden zum Fasenschneiden hinsichtlich der Parameter wie Strömungsgeschwindigkeit, Volumenstrom, Rotation und Zusammensetzung geändert werden. Beim Fasenschneiden steht der Plasmabrenner 1 (Mittelachse) nicht wie beim Senkrechtschneiden im rechten Winkel zur Werkstückoberfläche, sondern wird geneigt, um eine Schnittkante mit einem bestimmten Winkel auszubilden. Dies ist für die weitere Bearbeitung, in der Regel einem nachfolgenden Schweißen von Vorteil. Da sich die effektive Dicke des zu schneidenden Werkstücks W beim Übergang vom Senkrechtzum Fasenschneiden ändert (vergrößert) sind dann veränderte Parameter für eine höhere Schnittqualität sinnvoll. Gleiches gilt prinzipiell für den Übergang vom Fasen- zum Senkrechtschneiden (Verringerung).

Es ist weiterhin vorteilhaft, wenn der Wechsel der Parameter in Abschnitten erfolgt, die nach dem Ausschneiden des Werkstücks W nicht auf der Schnittkontur lagen, also beispielsweise am Schneidbeginn, umfahrenen Ecken, am Schnittende, Überfahren einer Schnittfuge oder anderen Teilen des "Abfallstücks".

**Figur 7** zeigt beispielhaft eine ähnliche Anordnung wie Figur 6, jedoch werden die Zuführungen 61 und 62 der Sekundärmedien SG1 und SG2 erst im Plasmabrennerkopf 2 zusammengeführt. In diesem Beispiel erfolgt die Zusammenführung in Strömungsrichtung der Sekundärmedien SG1, SG2 gesehen vor der Führung 27 für die Sekundärmedien.

**Figur 8** zeigt ebenfalls eine Anordnung, in der die Zuführungen 61 und 62 der Sekundärmedien SG1, SG2 erst im Plasmabrennerkopf 2 zusammengeführt werden. Die Figur 8 weist alle Vorteile des Beispiels nach Figur 6 auf.

Weitere Vorteile werden nachfolgend beschrieben. In diesem Beispiel erfolgt die Zusammenführung der Sekundärmedien SG1 und SG2 vor der Düsenschutzkappe 25 und Düsenkappe 29 in Strömungsrichtung der Sekundärmedien SG1, SG2 und nach der Führung 27 für die Sekundärmedien. Die Führung 27 verfügt über zwei Gruppen von Öffnungen, die eine Gruppe für das Sekundärmedium SG1 und die andere Gruppe für das Sekundärmedium SG2.

Vorteilhafterweise unterscheiden sich die Öffnungen 271 und 272 in ihrer Gestaltung, hier beispielhaft im Versatz von der Radialen. Dies zeigt auch **Figur 5a.** So kann das Sekundärmedium SG1 eine unterschiedlich rotierende Sekundärmediumströmung als das Sekundärmedium SG2, die letztlich den Plasmastrahl 6 umströmen, bilden.

So ist beim Einstechen in den Werkstückwerkstoff oft eine geringe oder keine Rotation der Sekundärmedien SG1, SG2 sinnvoll, beim Schneiden dagegen ist jedoch eine größere Rotation mit höherer Winkelgeschwindigkeit erwünscht. Durch den einen größeren Versatz von der Radialen wird die Rotation erhöht. Zusätzlich ergibt sich die Möglichkeit, während eines Schnittes durch das Umschalten oder gemeinsame Einschalten der Strömungen der Sekundärmedien SG1 und SG2 die Schnittqualität zu beeinflussen. Dabei werden lange gerade Abschnitte mit großer Rotation und hoher Geschwindigkeit und kleine Abschnitte mit geringerer Rotation und kleinerer Geschwindigkeit geschnitten. Ein langer Abschnitt beginnt in der Regel bei einer Länge, die mindestens dem doppelten der Dicke des zu schneidenden Werkstücks W im jeweiligen Bearbeitungsbereich entspricht, mindestens jedoch einer Länge von 10 mm. Mit größerer Rotation der Strömung des/der Sekundärmediums/-medien kann schneller geschnitten werden, bei geringerer Rotation muss langsamer geschnitten werden. Eine geringere Vorschubgeschwindigkeit ist jedoch für das Schneiden von kleinen Abschnitten, z. B. kleinen Radien, die beispielsweise kleiner als das Doppelte der Dicke des Werkstücks W im jeweiligen Bearbeitungsbereich betragen, sind z.B. sägezahnförmige Konturen, Viereckkonturen, deren Kantenlänge ebenfalls kleiner als das Doppelte der Werkstückdicke im jeweiligen Bearbeitungsbereich beträgt, vorteilhaft. Durch die geringere Vorschubgeschwindigkeit führt das Führungssystem den Plasmabrenner 1 auch bei Richtungsänderungen der ausgeführten Vorschubbewegung genauer. Außerdem läuft der Plasmastrahl 6 nicht nach, der Rillennachlauf wird reduziert, was bei Ecken an Innenkonturen und Innenecken positiv wirkt. Bei langen Abschnitten spielt dies keine Rolle, hier kann mit großer Rotation der Strömung des/der Sekundärgmediums/-medien schnell geschnitten werden.

Bei dieser Anordnung kann das austretende Sekundärmedium oder Sekundärmediumgemisch hinsichtlich der Parameter wie Strömungsgeschwindigkeit, Volumenstrom, Rotation der Strömung und Zusammensetzung geändert werden.

Die **Figur 9** zeigt zusätzlich in der Zuführung 34 des Plasmagases PG1 ein Ventil 31 im Gehäuse 30 des Plasmabrennerschaftes 3, das das Plasmagas PG1 ein- und ausschaltet. Das Ventil 33 dient der Entlüftung des Hohlraums 11, was insbesondere am Schnittende notwendig ist, um ein schnelles Abströmen des Plasmagases PG1 zu gewährleisten.

**Figur 10** zeigt ergänzend zu Figur 9 die Zuführung 35 eines weiteren Plasmagases PG2, das über einen Gasschlauch 35 und ein Ventil 31 analog zu Plasmagas PG1 zugeführt wird. Dadurch kann durch Um- und Zuschaltung der Ventile 31 und 32 ein Wechsel der Plasmagase PG1 oder PG2 in Abhängigkeit vom Prozesszustand erfolgen. Das Ventil 33 dient ebenfalls der Entlüftung des Hohlraums 11.

**Figur 11** zeigt den stark vereinfachten Aufbau eines Axialmagnetventils, wie es bei der Erfindung in den Zuführungen für Sekundärmedien und Plasmagas eingesetzt werden kann. Im Inneren seines Körpers ist die Spule S mit den Windungen, die vom Plasmagas vom Eingang E zum Ausgang A durchströmt werden kann, angeordnet. Im Inneren ist auch der Mechanismus zum Öffnen und Schließen angeordnet. Der Körper des Magnetventils hat eine Länge L und einen Außendurchmesser D. Das hier dargestellte Magnetventil hat eine Länge L von 25 mm und einen Durchmesser von 10mm.

**Figur 12** zeigt eine mögliche raumsparende Anordnung der Ventile 31, 63 und 64. Sie sind im Gehäuse 30 so angeordnet, dass sie in einer Ebene senkrecht zur Mittellinie M jeweils in einem Winkel α1, von 120° angeordnet sind. Die Abweichung von diesem Winkel sollte ± 30° nicht überschreiten. Dadurch ist die Anordnung raumsparend und kann im Gehäuse 30 bzw. Plasmabrennerschaft 3 angeordnet werden. Die Abstände der mittleren Längsachsen L1, L2 und L3 zwischen den Ventilen 31, 32, 33 sind jeweils ≤ 20mm. Von den Ventilen 31, 32 und 33 ist mindestens ein Ventil mit seinem Eingang E entgegengesetzt zu den anderen Ventilen, d.h. zu deren Ausgängen A ausgerichtet. Das entgegengesetzt ausgerichtete Ventil ist im gezeigten Beispiel das Ventil 33 im Hohlraum 11.

**Figur 13** zeigt eine Anordnung mit vier Ventilen 31, 33, 63 und 64. Sie sind im Inneren des Gehäuses 30 so angeordnet, dass sie in einer Ebene senkrecht zur Mittellinie M jeweils in Winkeln α1, α2, α3, α4 von 90° angeordnet sind. Die Abweichung von diesen Winkeln sollte ± 30° nicht überschreiten. Dadurch ist die Anordnung raumsparend und kann im Gehäuse 30 bzw. Plasmabrennerschaft 3 angeordnet werden. Die Abstände der mittleren Längsachsen L1, L2, L3 und L4 der Ventile 31, 33, 63 und 64 sind ≤ 20 mm. Von diesen Ventilen 31 und 33 ist mindestens ein Ventil mit seinem Eingang E entgegengesetzt zu den anderen Ventilen, d.h. zu deren Ausgängen A ausgerichtet.

**Figur 14** zeigt eine Anordnung mit vier Ventilen 31, 33, 63 und 64 sowie eines weiteren Ventils 32. Sie sind im Inneren des Gehäuses 30 so angeordnet, dass sie in einer Ebene senkrecht zur Mittellinie M jeweils in Winkeln α1, α2, α3, α4, α5 von 72° angeordnet sind. Die Abweichung von diesen Winkeln sollte ± 15° nicht überschreiten. Dadurch ist die Anordnung raumsparend und kann im Gehäuse 30 bzw. Plasmabrennerschaft 3 angeordnet werden. Die Abstände der mittleren Längsachsen L1, L2, L3, L4 und L5 zwischen den Ventilen sind ≤ 20 mm. Von diesen Ventilen 31 bis 33 ist mindestens ein Ventil mit seinem Eingang E entgegengesetzt zu den anderen Ventilen, d.h. zu deren Ausgängen A ausgerichtet.

**Figur 15a** zeigt eine schematische die Konturführung eines Plasmabrenners zum Schneiden einer Kontur aus einem Werkstück W aus Sicht von oben auf das Werkstück und die **Figur 15b** das entstandene Werkstück in perspektivischer Darstellung. Hier soll ein Werkstück mit zwei langen Abschnitten, Kontur K1, K5 und mehreren kurzen Abschnitten, Kontur K3, geschnitten werden. Abschnitt K0 ist dabei der Schneidbeginn, es wird dort in das Werkstück eingestochen. Die Abschnitte Konturen K2 und K4 sind schneidtechnisch bedingt, um eine scharfe Ecke zu erzielen und befinden sich im sogenannten "Abfallteil", sie sind nicht Teil des ausgeschnittenen Werkstücks.

Folgende Möglichkeiten bestehen während des **Einstechens:**
a. Zum Zeitpunkt des Pilotlichtbogenbetriebs wird das Sekundärmedium noch nicht benötigt. Es stört und verkürzt den aus der Düse 21 heraustretenden Plasmastrahl 6 sogar, da es diesen seitlich anströmt. Deshalb muss der Plasmabrenner 1 mit seiner Düsenschutzkappenöffnung 250 mit einem kleineren Abstand zur Werkstückoberfläche (Figur 17, Abstand d) positioniert werden. Dies wiederum führt zu Gefährdung der Düsenschutzkappe 25 und der Düse 21 durch heißes hochspritzendes aufgeschmolzenes Material. Abhilfe schafft hier das Zuschalten des Sekundärmediums erst zu dem Zeitpunkt, an dem zumindest ein Teil des elektrischen Schneidstromes über das Werkstück fließt und der Lichtbogen zumindest teilweise auf das Werkstück übergegangen ist. So kann einerseits die Düsenschutzkappenöffnung 250 des Plasmabrenners 1 zum Einstechen mit größerem Abstand d zur Werkstückoberfläche positioniert werden und der Lichtbogen setzt dennoch über.
   Durch ein Strömen des Sekundärmediums SG1 mit größerer Strömungsgeschwindigkeit werden die Düsenschutzkappe 25 und die Düse 21 vor hochspritzendem aufgeschmolzenem heißen Werkstoff des zu bearbeitenden Werkstücks geschützt. Besonders wichtig ist dies bei dicken von zu schneiden Werkstücken ab ca. 20 mm im jeweiligen Bearbeitungsbereich.
   Dafür kann beispielsweise ein Plasmabrenner 1 entsprechend den Figuren 1 bis 10 eingesetzt werden.
b. Bei dünneren Werkstückdicken ist es günstiger, Sekundärmedium erst dann durch die Düsenschutzkappenöffnung 250 strömt, wenn das Werkstück teilweise oder vollständig durchstochen ist. Strömt während eines Teils Zeit des Lochstechens oder der gesamten Zeit des Lochstechens - das ist die Zeit, die benötigt wird, um das Werkstück vollständig zu durchstoßen - Sekundärmedium nicht, werden kleinere Einstechlöcher erreicht. Dies führt zu weniger Schlackeablagerungen auf der Werkstückoberfläche, die den Schneidprozess stören können.
   Sekundärmedium soll frühestens zu dem Zeitpunkt aus der Düsenschutzkappenöffnung 250 strömen, an dem beim Einstechen in ein Werkstück das Werkstück mindestens zu 1/3, besser zur Hälfte und am besten vollständig durchstochen worden ist. Dafür kann beispielsweise ein Plasmabrenner entsprechend den Figuren 1 bis 10 eingesetzt werden.
c. Weiterhin ist beim Einstechen in das Werkstück oft eine geringe oder keine Rotation des Sekundärmediums SG1, SG1a, SG1b, SG2 sinnvoll, beim Schneiden dagegen eine größere Rotation mit größerer Winkelgeschwindigkeit.
   Dafür kann beispielsweise ein Plasmabrenner 1 entsprechend den Figuren 4 und 8 eingesetzt werden. Durch den einen größeren Versatz der Öffnungen 271 und 272 von der Radialen in der Gasführung 27 für die Sekundärmedien rotieren die Sekundärmedien SG1a und SG1b (Figur 4) sowie SG1 und SG2 (Figur 8) unterschiedlich stark.
   Der Wechsel der Rotation des Sekundärmediums bzw. der Sekundärmedien soll frühestens zu dem Zeitpunkt aus der Düsenschutzkappenöffnung 250 erfolgen, an dem beim Einstechen in ein Werkstück das Werkstück mindestens zu 1/3, besser zur Hälfte und am besten vollständig durchstochen worden ist.
d. Ebenso kann es vorteilhaft zum Einstechen in Baustahl sein, wenn Wasser als Sekundärmedium SG1 strömt. Dies verhindert oder reduziert die hochspritzenden heißen Metallspritzer und schützt so den Plasmabrenner 1 und auch die Umgebung. Nach dem Durchstechen durch das Werkstück wird das Wasser ausgeschaltet und es strömt ein Gas oder Gasgemisch als Sekundärmedium SG2.
   Der Wechsel von Wasser auf Gas als Sekundärmedium soll frühestens zu dem Zeitpunkt aus der Düsenschutzkappenöffnung 250 erfolgen, an dem beim Einstechen in ein Werkstück das Werkstück mindestens zu 1/3, besser zur Hälfte und am besten vollständig durchstochen worden ist.
   Auch für hochlegierten Stahl und Nichteisenmetalle kann das Verfahren eingesetzt werden.
   Dafür kann beispielsweise ein Plasmabrenner 1 entsprechend den Figuren 6 und 10 eingesetzt werden.
e. Ebenso ist es von Vorteil, wenn beim Einstechen in Baustahl mit Sauerstoff oder einem höheren Sauerstoffanteil bei einem Sekundärmediumgemisch eingestochen wird, weil dann die Schmelze dünnflüssiger wird und das Einstechen schneller vonstattengeht. Beim Schneiden selbst kann ein zu hoher Sauerstoffanteil wieder zur Bildung von Unregelmäßigkeiten auf der Schnittkante oder -fläche führen. Auch für das Schneiden von hochlegiertem Stahl, Alumiminium und anderen Metallen kann ein Wechsel des Sekundärmediums zwischen dem Einstechen und dem Schneiden vorteilhaft sein. Der Wechsel von ausströmendem Sekundärmedium soll frühestens zu dem Zeitpunkt aus der Düsenschutzkappenöffnung 250 erfolgen, an dem beim Einstechen in ein Werkstück das Werkstück mindestens zu 1/3, besser zur Hälfte und am besten vollständig durchstochen worden ist.
   Dafür kann beispielsweise ein Plasmabrenner 1 entsprechend den Figuren 6 und 10 eingesetzt werden.
f. Es kann von besonderem Vorteil sein, wenn beim Einstechen in das Werkstück das Sekundärmedium und die Rotation der Strömung des Sekundärmediums geändert werden. Hier kommt es zu den in den unter den Punkten c. und e. beschriebenen Effekten. Als Plasmabrenner 1 kann beispielhaft der in Figur 8 gezeigte eingesetzt werden.

Grundsätzlich kann es vorteilhaft sein, das/die Sekundärmedium/-medien in einen oder mehreren Parametern, wie beispielsweise Strömungsgeschwindigkeit, Volumenstrom, Rotation der Strömung und Zusammensetzung während der Phase des Einstechens im Vergleich zu anderen Betriebszuständen zu ändern.

Nach dem Durchstechen wird die Schneidbewegung mit dem gewählten Sekundärmedium vorgenommen. Nach dem Durchstechen des Werkstücks Kontur K0 wird der lange Abschnitt K1 geschnitten, danach soll im Abschnitt Kontur K2 um die Ecke gefahren werden. Eine scharfkantige Ecke erhält man, wenn der Plasmaschneidbrenner 1 wie in Ecke Abschnitt Kontur K2 geführt wird. Hier verlässt der Plasmaschneidbrenner 1, wie in Fig. 15amit dargestellt, die Kontur des zu schneidenden Teils und wird über das "Abfallteil" geführt, um dann wieder auf die Kontur des zu schneidenden Teils zurückzukehren. Dies wird auch "umfahrene Ecke" genannt. Nach dem Abschnitt Kontur K2 schließt sich eine Abschnitt Kontur K3 mit einer beispielhaften Folge kleiner Abschnitte mit Vorschubachsrichtungswechseln an. Während der Zeit, in der der Plasmabrenner 1 sich über dem "Abfallteil" im Abschnitt Kontur K2 geführt wird, erfolgte mindestens eine Veränderungen am ausströmenden Sekundärmedium.

Folgende Möglichkeiten bestehen beim Überfahren des "Abfallteils" auf Kontur K2:
a. Es ist vorteilhaft während des Schneidens durch Verändern der Rotation der Strömung des/der Sekundärmediums/-medien die Schnittqualität zu beeinflussen. Dabei werden lange gerade Abschnitte mit großer Rotation und hoher Geschwindigkeit und kleine Abschnitte mit geringerer Rotation und kleinerer Vorschubgeschwindigkeit geschnitten. Ein langer Abschnitt beginnt in der Regel bei einer Länge, die mindestens dem doppelten der Werkstückdicke im jeweiligen Bearbeitungsbereich des zu schneidenden Werkstücks entspricht, mindestens jedoch eine Länge von 10 mm. Mit größerer Rotation der Strömung des/der Sekundärmediums/-medien kann mit größerer Vorschubgeschwindigkeit geschnitten werden, bei geringerer Rotation muss mit kleinerer Vorschubgeschwindigkeit werden. Eine geringere Vorschubgeschwindigkeit ist jedoch für das Schneiden von kleinen Abschnitten, z. B. kleinen Radien, die beispielsweise kleiner als das Doppelte der Werkstückdicke im jeweiligen Bearbeitungsbereich sind, sägezahnförmige Konturen, Viereckkonturen, deren Kantenlänge ebenfalls kleiner als das Doppelte der Werkstückdicke beträgt, vorteilhaft. Durch die geringere Vorschubgeschwindigkeit führt das Führungssystem den Plasmabrenner 1 auch bei Richtungsänderungen der ausgeführten Bewegung genauer. Außerdem läuft der Plasmastrahl 6 nicht nach, der Rillennachlauf wird reduziert, was bei Ecken an Innenkonturen und Innenecken positiv wirkt. Bei langen Abschnitten spielt dies keine Rolle, hier kann mit großer Rotation der Strömung des/der Sekundärmediums/- medien mit größerer Vorschubgeschwindigkeit geschnitten werden. Dafür kann beispielsweise ein Plasmabrenner 1 entsprechend den Figuren 4 und 8 eingesetzt werden.
b. Es ist weiterhin vorteilhaft während des Schneidens eine Änderung des Volumenstroms und/oder der Zusammensetzung des Sekundärmediums vorzunehmen. So werden bei einem Werkstück aus Baustahl kleine Konturen oder kleine Abschnitte mit einem Sekundärmediumgemisch geschnitten, das einen höheren Anteil an Sauerstoff aufweist als bei großen Abschnitten. Der Sauerstoffanteil liegt dann bei über 40Vol.%.
   Dafür kann beispielsweise ein Plasmabrenner 1 entsprechend den Figuren 6 bis 10 eingesetzt werden.
c. Es ist von besonderem Vorteil, wenn die in den Punkten a. und b. beschriebenen Möglichkeiten kombiniert werden.
   Dafür kann beispielsweise ein Plasmabrenner entsprechend der Figuren 8 eingesetzt werden.
d. Bei dieser Anordnung kann das Sekundärmedium oder Sekundärmediumgemisch hinsichtlich der Parameter wie Strömungsgeschwindigkeit, Volumenstrom, Rotation der Strömung und Zusammensetzung geändert werden.
e. Grundsätzlich kann es vorteilhaft sein, das Sekundärmedium oder Sekundärmediumgemisch mit einem oder mehreren Parametern, wie beispielsweise Strömungsgeschwindigkeit, Volumenstrom, Rotation der Strömung und Zusammensetzung während des Schneidens und besonders vorteilhaft beim Überfahren des "Abfallteils" zu verändern.

Erfolgt die Veränderung eins der beschriebenen Parameter im Bereich des Abfallteils, also nicht an einer Schnittkante des auszuschneidenden Werkstücks, wird auf der Schnittkante dieses Werkstücks kein Übergang bzw. Unterschied in der Schnittqualität sichtbar.

Es ist aber auch möglich, einen Wechsel der Parameter auf einem Abschnitt der entstehenden Schnittkante des Werkstücks vorzunehmen. Hierzu muss dann aber außer dem Sekundärmedium mindestens ein weiterer Parameter des Plasmaschneidprozesses, Vorschubgeschwindigkeit, Abstand Plasmabrenner - Werkstückoberfläche (Düsenschutzkappe - Werkstückoberfläche), elektrischer Schneidstrom und/oder elektrische Schneidspannung, geändert werden.

Es ist aber auch möglich, einen der beschriebenen Wechsel des Sekundärmediums beim Überfahren einer Schnittfuge F zu realisieren.

Im Abschnitt K10 Schnittende endet das Schneiden. Auch hier können Parameter des ausströmenden Sekundärmediums oder Sekundärmediumgemischs nochmals geändert werden.

Nach einem der beschriebenen Wechsel mindestens eines Parameters des Sekundärmediums bzw. der Sekundärmedien wird die Kontur K3 mit den kleinen Abschnitten mit dem bzw. den dafür am besten geeigneten Parametern geschnitten.

Der Wechsel auf die Parameter auf den Abschnitt mit langer Kontur K5 erfolgt im Bereich K4 auf dem "Abfallteil" analog zum Wechsel im Abschnitt Kontur K2.

Die **Figuren 16a** **und** **16b** zeigen ebenfalls ein geschnittenes Bauteil. Auch hier erfolgt eine wie in den Figuren 15a und 15b beschriebenen Form der Wechsel des ausströmenden Sekundärmediums in den Abschnitten K2 und K4 zwischen den Abschnitten K1 und K3 sowie K5. Die Parameter des ausströmenden Sekundärmediums für den Abschnitt werden gegenüber dem Abschnitt K21 geändert, weil im Abschnitt K3 eine Fase mit einem Winkel, beispielsweise 45° geschnitten wird. Dies ist auch im letzten Absatz zu Figur 6 beschrieben.

**Figur 17** zeigt beispielhaft einen Plasmabrenner 1 mit seiner Positionierung zum Werkstück mit dem Abstand d zwischen Düsenschutzkappe 25 und Werkstück W.

### Bezugszeichenliste

- 1: Plasmabrenner
- 2: Plasmabrennerkopf
- 3: Plasmabrennerschaft
- 5: Koppeleinheit
- 6: Plasmastrahl (Pilot- oder Schneidlichtbogen)
- 11: Hohlraum
- 21: Düse
- 22: Elektrode
- 23: Gasführung
- 24: Raum (zwischen Elektrode - Düse)
- 25: Düsenschutzkappe
- 26: Raum (Düse - Düsenschutzkappe)
- 27: Medienführung SG1, SG2, SG1a, SG2a
- 28: Raum (Düse - Düsenschutzkappe), zur Düsenspitze hin
- 29: Düsenkappe
- 30: Gehäuse
- 31: Ventil PG1
- 32: Ventil PG2
- 33: Ventil Entlüftung
- 34: Zuführung PG1
- 35: Zuführung PG2
- 37: Leitung
- 51: Ventil
- 61: Zuführung SG1
- 61a: Zuführung SG1a
- 61b: Zuführung SG1b
- 62: Zuführung SG2
- 63: Ventil SG1, SG1a
- 64: Ventil SG2, SG1b
- 65: Blende
- 66: Zuführung
- 210: Düsenbohrung
- 250: Düsenschutzkappenöffnung
- 250a: weitere Bohrung
- 271: Bohrungen in Medienführung 27 für Sekundärmedium SG1, SG1a
- 272: Bohrungen in Medienführung 27 für Sekundämedium SG2, SG1b
- A: Ausgang
- D: Durchmesser
- D: Abstand Plasmabrenner - Werkstück
- E: Eingang
- F: Fuge
- g: Versatz
- K: Kontur des geschnittenen Werkstücks
- K0: Schneidbeginn, Einstechen
- K1: Abschnitt Kontur 1
- K2: Abschnitt zwischen zwei Abschnitten
- K3: Abschnitt Kontur 3
- K4: Abschnitt zwischen zwei Abschnitten
- K5: Abschnitt Kontur
- K10: Schneidende
- L: Länge Mittelachse des Plasmabrenners
- PG1: Plasmagas 1
- PG2: Plasmagas 2
- SG1: Sekundärmedium 1
- SG1a: Sekundärmedium 1a
- SG1b: Sekundärmedium 1b
- SG2: Sekundärmedium 2
- S: Spule
- L1-L4: Abstände der Ventile
- V: Schneidrichtung, Vorschubachsrichtung
- W: Werkstück
- W1: Schnittfläche
- W2: Werkstückdicke
- α1-α4: Winkel

## Patentansprüche

1. Plasmabrenner (1), insbesondere Plasmaschneidbrenner, mit einer Zuführung (34) für Plasmagas (PG1), bei dem durch mindestens eine Zuführung (61, 62) mindestens ein Sekundärmedium (SG1, SG2) durch ein Gehäuse (30) des Plasmabrenners (1) bis zu einer Düsenschutzkappenöffnung (250) und/oder weiteren Öffnungen (250a), die in einer Düsenschutzkappe (25) vorhanden sind, geführt ist und in der mindestens einen Zuführung (61, 62) unmittelbar innerhalb des Gehäuses (30) des Plasmabrenners (1) mindestens ein Ventil (63, 64) zum Öffnen und Verschließen der mindestens einen Zuführung (61, 62) für Sekundärmedium vorhanden ist
**dadurch gekennzeichnet, dass**
die Zuführung (61) für Sekundärmedium in mindestens zwei parallele Zuführungen (61a, 61b), durch die Sekundärmedium in Richtung Düsenschutzkappenöffnung (250) und/oder der weiteren Öffnungen (250a) strömt, aufgeteilt ist, und innerhalb des Gehäuses mindestens zwei Ventile (63,64) zum Öffnen und Schließen der jeweiligen aufgeteilten Zuführungen (61a, 61b) vorhanden sind, die jeweils einzeln aktivierbar sind und
eine Zusammenführung der aufgeteilten Zuführungen (61a, 61b) für Sekundärmedium innerhalb des Gehäuses (30) des Plasmabrenners (1), innerhalb eines Plasmabrennerkopfes (2) oder in einem mit der Düse oder Düsenkappe und der Düsenschutzkappe gebildeten Raum, angeordnet ist oder
dass mindestens zwei Zuführungen (61, 62) für zwei unterschiedliche Sekundärmedien (SG1, SG2) durch das Gehäuse (30) des Plasmabrenners (1) bis zu der Düsenschutzkappenöffnung (250) und/oder weiteren Öffnungen (250a), die in einer Düsenschutzkappe (25) vorhanden sind, geführt sind, und in den zwei Zuführungen für jeweils ein Sekundärmedium (SG1, SG2) innerhalb des Gehäuses (30) jeweils mindestens ein Ventil (63,64) zum Öffnen und Schließen der jeweiligen Zuführungen (61, 62) vorhanden ist und
eine Zusammenführung der Zuführungen (61, 62) für unterschiedliche Sekundärmedien (SG1, SG2) innerhalb des Gehäuses (30) des Plasmabrenners (1) innerhalb des Plasmabrennerkopfes (2) oder in einem mit der Düse oder Düsenkappe und der Düsenschutzkappe (25) gebildeten Raum angeordnet ist.

2. Plasmabrenner nach Anspruch 1, wobei ein Zusammenfluss der Sekundärmedienströme aus den aufgeteilten Zuführungen (61a, 61b und/oder 61, 62) oder den mindestens zweiten Zuführungen (61, 62) für ein Sekundärmedium vor, während bzw. nach dem Passieren einer Gasführung (27) des Plasmabrenners (1) erfolgt.

3. Plasmabrenner nach Anspruch 1, wobei in mindestens einer der aufgeteilten Zuführungen (61a, 61b) für Sekundärmedium eine Blende (65), eine Drossel oder ein den freien Querschnitt der jeweiligen Zuführung (61a) für Sekundärmedium gegenüber dem freien Querschnitt gegenüber der jeweils anderen aufgeteilten Zuführung (61b) für Sekundärmedium veränderndes Element vorhanden ist.

4. Plasmabrenner nach einem der vorhergehenden Ansprüche, wobei an der Gasführung (27) mindestens zwei Öffnungen (271, 272) oder zwei Gruppen von Öffnungen (271, 272), die das/die jeweilige(n) Sekundärmedium/-medien (SG1, SG2) führen, vorhanden sind; wobei bevorzugt die Öffnungen (271, 272) unterschiedlich große und geometrisch gestaltete freie Querschnitte aufweisen und/oder in unterschiedlichen Achsrichtungen ausgerichtet sind oder Öffnungen (271, 272) unterschiedlicher Gruppen radial versetzt zueinander angeordnet sind und/oder die Anzahl von Öffnungen (271, 272) in den einzelnen Gruppen unterschiedlich gewählt ist.

5. Plasmabrenner nach einem der vorhergehenden Ansprüche, wobei mindestens ein an der Zuführung (34) für Plasmagas angeschlossener Hohlraum (11) innerhalb des Gehäuses (30) vorhanden ist, an dem an einer Öffnung ein die Öffnung öffnendes und verschließendes Ventil (33), mit dem eine Abführung des mindestens einen Plasmagases aus der mindestens einen Zuführung (34) für das Plasmagas bis zur Düsenöffnung (210) in geöffnetem Zustand dieses Ventils (33) erreichbar ist, vorhanden ist.

6. Plasmabrenner nach einem der vorhergehenden Ansprüche, wobei die innerhalb des Gehäuses (30) angeordnete Ventile (33, 63, 64) elektrisch, pneumatisch oder hydraulisch betätigbar, bevorzugt als Axialventil, ausgebildet sind und
besonders bevorzugt einen maximalen Außendurchmesser oder eine maximale mittlere Flächendiagonale von maximal 15 mm, eine maximale Länge von 50 mm aufweisen und/oder
der maximale Außendurchmesser des Gehäuses 52 mm beträgt und/oder der maximale Außendurchmesser der Ventile maximal ¼, des Außendurchmessers oder einer maximalen mittleren Flächendiagonale des Gehäuses (30) aufweist und/oder das die Öffnung öffnende und verschließende Ventil (33), mit dem eine Abführung des mindestens einen Plasmagases aus der mindestens einen Zuführung (34) für das Plasmagas bis zur Düsenöffnung (210) in geöffnetem Zustand dieses Ventils (33) erreichbar ist, und die Ventile (63, 64) zum Öffnen und Verschließen der Zuführung (61, 62) eine maximale elektrische Leistungsaufnahme von 10 W zu ihrem Betrieb erfordern; wobei bevorzugt bei elektrisch betreibbaren Ventil(en) (33, 63, 64) das jeweilige Sekundärmedium oder das Plasmagas die Wicklung einer Spule (S) durchströmt.

7. Plasmabrenner nach einem der vorhergehenden Ansprüche, wobei der Plasmabrenner (1) als Schnellwechselbrenner mit einem von einem Plasmabrennerkopf (2) trennbaren Plasmabrennerschaft (3) ausgebildet ist.

8. Plasmabrenner nach einem der vorhergehenden Ansprüche, wobei zusätzlich zur Düsenschutzkappenöffnung (250) oder einer Halterung der Düsenschutzkappe (25) mindestens eine Öffnung (250a) vorhanden ist, durch die zumindest ein Teil eines der Sekundärmedien (SG1, SG2) strömt, wobei bei mehreren vorhandenen Öffnungen (250a) jeweils ein Sekundärmedium (SG1 oder SG2) durch eine oder mehrere ausgewählte Öffnung(en) (250a) in Richtung Werkstückoberfläche austritt.

9. Plasmabrenner nach einem der vorhergehenden Ansprüche, wobei gasförmige und/oder flüssige Sekundärmedien einsetzbar sind.

10. Verfahren zum Betreiben eines Plasmabrenners (1) nach einem der vorhergehenden Ansprüche, wobei der Plasmabrenner (1) an eine Steuerung angeschlossen ist, die so ausgebildet ist, dass das/die Ventil(e) (63,64) zum Öffnen und Verschließen der Zuführung (61, 62), die in der Zuführung (61, 62, 61a, 621b) für Sekundärmedium (SG1, SG2) angeordnet ist/sind, geöffnet ist/sind, wenn zumindest ein Teil des elektrischen Schneidstroms durch ein Werkstück (W) fließt, so dass in diesem Betriebszustand Sekundärmedium (SG1, SG2) aus dem Plasmabrenner (1) in Richtung Werkstückoberfläche ausströmen kann und in einem Zeitraum , in dem ein Pilotlichtbogen ausgebildet ist, das/die Ventil(e) (63, 64) zum Öffnen und Verschließen der Zuführung (61, 62) geschlossen gehalten ist/sind und/oder
mindestens das Ventil (63, 64) zum Öffnen und Verschließen der Zuführung (61, 62) für Sekundärmedium (SG1, SG2) angeordnet ist, während des Schneidbeginns (KO), zwischen zwei Schneidabschnitten (K2), beim Überfahren einer Schnittfuge (F) oder am Schneidende (K10) ein-, ausgeschaltet wird.

11. Verfahren nach Anspruch 10, wobei das/die Ventil(e) (63, 64), das/die in einer Zuführung (61, 62, 61a, 61b) für Sekundärmedium (SG1, SG2) angeordnet ist/sind, frühestens zu einem Zeitpunkt geöffnet werden, an dem bei Einstechen in ein Werkstück (W) zur Hälfte und bevorzugt vollständig durchstochen worden ist.

## Claims

1. A plasma torch (1), in particular a plasma cutting torch with a feed line (34) for plasma gas (PG1), in which at least one secondary medium (SG1, SG2) is guided through at least one feed line (61, 62) in a housing (30) of the plasma torch (1) into a nozzle protection cap opening (250) and/or further openings (250a) provided in a nozzle protection cap (25) and in the at least one feed line (61, 62) directly inside the housing (30) of the plasma torch (1), there is at least one valve (63, 64) to open and close the at least one feed line (61, 62) for a secondary medium
**characterized in that**
the feed line (61) for a secondary medium is partitioned into at least two parallel feed lines (61a, 61b) through which the secondary medium flows towards the nozzle protection cap opening (250) and/or the further openings (250a) and there are at least two valves (63, 64) in the housing to open and close the respective partitioned feed lines (61a, 61b), which can each be activated individually, and
a merging of the partitioned feed lines (61a, 61b) for a secondary medium is arranged within the housing (30) of the plasma torch (1), within a plasma torch head (2) or in a space formed by the nozzle or nozzle cap and the nozzle protection cap or
that at least two feed lines (61, 62) for two different secondary media (SG1, SG2) are guided through the housing (30) of the plasma torch (1) to the nozzle protection cap opening (250) and/or any further openings (250a) provided in a nozzle protection cap (25) and, within the housing (30), there is at least one valve (63, 64) in the two feed lines for each secondary medium (SG1, SG2) to open and close the respective feed lines (61, 62) and
a merging of the feed lines (61, 62) for a different secondary media (SG1, SG2) within the housing (30) of the plasma torch (1) is arranged within the plasma torch head (2) or in a space formed with the nozzle or nozzle cap and the nozzle protection cap (25).

2. Plasma torch according to claim 1, wherein the secondary media flows from the partitioned feed lines (61a, 61b, and/or 61, 62) or the at least second feed lines (61, 62) for a confluence of secondary medium before, during or after passing through a gas guide (27) of the plasma torch (1).

3. Plasma torch according to claim 1, whereby there is a stop (65), a choke or an element which changes the free cross-section of the respective feed (61a) for a secondary medium relative to the free cross-section relative to the other partitioned feed line (61b) for a secondary medium in at least one of the partitioned feed lines (61a, 61b) for a secondary medium.

4. Plasma torch according to one of the preceding claims, wherein at least two openings (271, 272) or two groups of openings (271, 272) are provided on the gas guide (27) which guide the respective secondary medium(s) (SG1, SG2); wherein
preferably the openings (271, 272) have free cross-sections of different sizes and geometric shapes and/or are aligned in different axial directions, or openings (271, 272) of different groups are arranged radially offset from one another, and/or the number of openings (271, 272) in the individual groups is selected differently.

5. Plasma torch according to one of the preceding claims, wherein at least one hollow space (11) connected to the plasma gas supply (34) is provided within the housing (30), the hollow space having an opening at which a valve (33) is provided to open and close the opening, which, when this valve (33) is open, allows the at least one plasma gas to be discharged to from the at least one plasma gas feed line (34) to the nozzle opening (210).

6. Plasma torch according to one of the preceding claims, wherein the valves (33, 63, 64), which are preferably configured as axial valves and arranged inside the housing (30), can be actuated electrically, pneumatically or hydraulically, and
particularly preferably have a maximum outer diameter or a maximum average face diagonal of no more than 15 mm, a maximum length of 50 mm and/or the housing's maximum outer diameter is 52 mm and/or
the maximum outer diameter of the valves is no more than ½ of the outer diameter or a maximum mean face diagonal of the housing (30) and/or the valve (33) to open and close the opening through which the at least one plasma gas can be discharged from the at least one plasma gas feed line (34) to the nozzle opening (210) when this valve (33) is open, and the valves (63, 64) to open and close the feed line (61, 62) requires a maximum electrical power consumption of 10 W to operate; wherein, preferably in the case of electrically powered valve(s) (33, 63, 64), the respective secondary medium or the plasma gas flows through the winding of a coil (S).

7. Plasma torch according to any one of the preceding claims, wherein the plasma torch (1) is configured as a quick-change torch with a plasma torch body (3) that can be separated from a plasma torch head (2).

8. Plasma torch according to one of the preceding claims, wherein, in addition to the nozzle protection cap opening (250) or a bracket for the nozzle protection cap (25), there is at least one opening (250a) through which at least part of one of the secondary media (SG1, SG2) flows, wherein, if there are several openings (250a), one secondary medium (SG1 or SG2) is discharged through one or more selected opening(s) (250a) towards the workpiece surface.

9. Plasma torch according to one of the preceding claims, wherein gaseous and/or liquid secondary media can be used.

10. Method for operating a plasma torch (1) according to one of the preceding claims, wherein the plasma torch (1) is connected to a control unit which is configured such that the valve(s) (63, 64) to open and close the feed line (61, 62), which is/are arranged in the feed line (61, 62, 61a, 621b) for a secondary medium (SG1, SG2), are open when at least part of the electrical cutting current flows through a workpiece (W), so that secondary medium (SG1, SG2) in this operating condition can flow from the plasma torch (1) towards the workpiece surface and, during a period in which a pilot arc is formed, the valve(s) (63, 64) to open and close the feed line (61, 62) is/are kept closed and/or
at least the valve (63, 64) to open and close the feed line (61, 62) for a secondary medium (SG1, SG2), which is switched on and off during the start of cutting (KO), is arranged between two cutting sections (K2), when running over a cut (F) or at the end of cutting (K10).

11. Method according to claim 10, wherein the valve(s) (63, 64) for a secondary medium (SG1, SG2) arranged in a feed line (61, 62, 61a, 61b), are opened at the earliest at a point in time once a workpiece (W) has been pierced halfway and preferably completely.

## Revendications

1. Torche à plasma (1), en particulier torche d'oxycoupage à plasma, avec une conduite d'amenée (34) pour du gaz plasmagène (PG1), pour laquelle au moins un milieu secondaire (SG1, SG2) est acheminé par au moins une conduite d'amenée (61, 62) à travers un boîtier (30) de la torche à plasma (1) jusqu'à une ouverture de capuchon de protection de buse (250) et/ou d'autres ouvertures (250a), qui sont présentes dans un capuchon de protection de buse (25), et au moins une soupape (63, 64) pour ouvrir et fermer au moins une conduite d'amenée (61, 62) pour le milieu secondaire est présente dans au moins une conduite d'amenée (61, 62) directement à l'intérieur du boîtier (30) de la torche à plasma (1),
**caractérisée en ce que**
la conduite d'amenée (61) pour le milieu secondaire est divisée en au moins deux conduites d'amenée (61a, 61b) parallèles à travers lesquelles le milieu secondaire s'écoule en direction de l'ouverture de capuchon de protection de buse (250) et/ou des autres ouvertures (250a), et au moins deux soupapes (63, 64) sont présentes à l'intérieur du boîtier pour ouvrir et fermer les conduites d'amenée (61a, 61b) divisées respectives, qui peuvent être activées chacune individuellement et
une réunion des conduites d'amenée (61a, 61b, et/ou 61, 62) divisées pour le milieu secondaire est disposée à l'intérieur du boîtier (30) de la torche à plasma (1), à l'intérieur d'une tête de torche à plasma (2) ou dans un espace formé avec la buse ou le capuchon de buse et le capuchon de protection de buse, ou
qu'au moins deux conduites d'amenée (61, 62) pour deux milieux secondaires (SG1, SG2) différents sont guidées à travers le boîtier (30) de la torche à plasma (1) jusqu'à l'ouverture de capuchon de protection de buse (250) et/ou d'autres ouvertures (250a), qui sont présentes dans un capuchon de protection de buse (25), et respectivement au moins une soupape (63, 64) pour ouvrir et fermer les conduites d'amenée (61, 62) respectives est présente dans les deux conduites d'amenée pour respectivement un milieu secondaire (SG1, SG2) à l'intérieur du boîtier (30), et
une réunion des conduites d'amenée (61, 62) pour différents milieux secondaires (SG1, SG2) est disposée à l'intérieur du boîtier (30) de la torche à plasma (1) à l'intérieur de la tête de torche à plasma (2) ou dans un espace formé avec la buse ou le capuchon de buse et le capuchon de protection de buse (25).

2. Torche à plasma selon la revendication 1, dans laquelle une confluence des écoulements de milieu secondaire provenant des conduites d'amenée (61a, 61b) divisées ou des au moins deuxièmes conduites d'amenée (61, 62) pour un milieu secondaire a lieu avant, pendant ou après le passage d'un acheminement de gaz (27) de la torche à plasma (1).

3. Torche à plasma selon la revendication 1, dans laquelle un diaphragme (65), un étranglement ou un élément modifiant la section libre de la conduite d'amenée (61a) respective pour le milieu secondaire par rapport à la section libre par rapport à l'autre conduite d'amenée (61b) divisée respective pour le milieu secondaire est présent dans au moins une des conduites d'amenée (61a, 61b) divisées.

4. Torche à plasma selon l'une quelconque des revendications précédentes, dans laquelle au moins deux ouvertures (271, 272) ou deux groupes d'ouvertures (271, 272), qui guident le(s) milieu(s) secondaire(s) (SG1, SG2) respectif(s), sont présentes sur l'acheminement de gaz (27) ; dans laquelle
de préférence les ouvertures (271, 272) présentent des sections libres de tailles et de conception géométrique différentes et/ou sont orientées dans différentes directions axiales ou les ouvertures (271, 272) de différents groupes sont décalées radialement les unes des autres et/ou le nombre d'ouvertures (271, 272) dans les groupes individuels est choisi de manière différente.

5. Torche à plasma selon l'une quelconque des revendications précédentes, dans laquelle au moins une cavité (11) raccordée à la conduite d'amenée (34) pour le gaz plasmagène est présente à l'intérieur du boîtier (30), sur laquelle est montée, au niveau d'une ouverture, une soupape (33) ouvrant et fermant l'ouverture, avec laquelle il est possible d'obtenir une évacuation du au moins un gaz plasmagène de au moins une conduite d'amenée (34) pour le gaz plasmagène jusqu'à l'ouverture de buse (210) dans l'état ouvert de cette soupape (33).

6. Torche à plasma selon l'une quelconque des revendications précédentes, dans laquelle les soupapes (33, 63, 64) disposées à l'intérieur du boîtier (30) peuvent être actionnées électriquement, pneumatique-ment ou hydrauliquement,
sont de préférence réalisées comme des soupapes axiales et présentent de manière particulièrement préférée un diamètre extérieur maximal ou une diagonale de surface moyenne de 15 mm au maximum, une longueur maximale de 50 mm et/ou le diamètre extérieur maximal du boîtier est de 52 mm
et/ou le diamètre extérieur maximal des soupapes représente au maximum ½ du diamètre extérieur ou d'une diagonale de surface moyenne maximale du boîtier (30) et/ou la soupape (33) ouvrant et fermant l'ouverture, avec laquelle une évacuation du au moins un gaz plasmagène de au moins une conduite d'amenée (34) pour le gaz plasmagène jusqu'à l'ouverture de buse (210) à l'état ouvert de cette soupape (33) peut être atteinte, et les soupapes (63, 64) pour ouvrir et fermer la conduite d'amenée (61, 62) nécessitent une puissance électrique absorbée maximale de 10 W pour leur fonctionnement ; dans laquelle de préférence, dans le cas de soupapes (33, 63, 64) à fonctionnement électrique, le milieu secondaire respectif ou le gaz plasmagène traverse l'enroulement d'une bobine (S).

7. Torche à plasma selon l'une quelconque des revendications précédentes, dans laquelle la torche à plasma (1) est réalisée comme une torche à changement rapide avec une tige de torche à plasma (3) séparable d'une tête de torche à plasma (2).

8. Torche à plasma selon l'une quelconque des revendications précédentes, dans laquelle, en plus de l'ouverture de capuchon de protection de buse (250) ou d'un support du capuchon de protection de buse (25), au moins une ouverture (250a) est présente, à travers laquelle au moins une partie d'un des milieux secondaires (SG1, SG2) s'écoule, dans laquelle lorsque plusieurs ouvertures (250a) sont présentes, respectivement un milieu secondaire (SG1 ou SG2) sort par une ou plusieurs ouverture(s) (250a) sélectionnée(s) en direction de la surface de la pièce.

9. Torche à plasma selon l'une quelconque des revendications précédentes, dans laquelle des milieux secondaires gazeux et/ou liquides peuvent être utilisés.

10. Procédé de fonctionnement d'une torche à plasma (1) selon l'une quelconque des revendications précédentes, dans lequel la torche à plasma (1) est raccordée à une commande qui est réalisée de telle sorte que la(les) soupape(s) (63, 64) pour ouvrir et fermer la conduite d'amenée (61, 62), qui est(sont) disposée(s) dans la conduite d'amenée (61, 62, 61a, 621b) pour le milieu secondaire (SG1, SG2), est(sont) ouverte(s) lorsqu'au moins une partie du courant de coupe électrique traverse une pièce à usiner (W), de sorte que dans cet état de fonctionnement, le milieu secondaire (SG1, SG2) peut sortir de la torche à plasma (1) en direction de la surface de pièce à usiner et pendant une période au cours de laquelle un arc pilote est réalisé, la(les) soupape(s) (63, 64) pour ouvrir et fermer la conduite d'amenée (61, 62) est(sont) maintenue(s) fermée(s) et/ou
au moins la soupape (63, 64) pour ouvrir et fermer la conduite d'amenée (61, 62) pour le milieu secondaire (SG1, SG2) est disposée est mise en, hors circuit pendant le début de la coupe (KO), entre deux sections de coupe (K2), lors du passage sur un joint de coupe (F) ou à la fin de la coupe (K10).

11. Procédé selon la revendication 10, dans lequel la(les) soupape(s) (63, 64), qui est(sont) disposée(s) dans une conduite d'amenée (61, 62, 61a, 61b) pour le milieu secondaire (SG1, SG2), sont ouvertes au plus tôt à un moment où, lors de la perforation dans une pièce (W), la moitié et de préférence la totalité de la perforation a été effectuée.
